# EUROPÄISCHE PATENTSCHRIFT

(11) **EP 3 024 588 B1**
(45) Veröffentlichungstag und Bekanntmachung des Hinweises auf die Patenterteilung: **14.03.2018**
(21) Anmeldenummer: 14735851.9
(22) Anmeldetag: 27.06.2014
(51) Int. Cl.: B05C 5/02, B65B 51/02, B65B 19/22, B65B 59/00

(54) **VORRICHTUNG ZUM HERSTELLEN VON PACKUNGEN FÜR ZIGARETTEN MIT VENTILANORDNUNG**
APPARATUS TO PRODUCE CIGARETTES PACKAGES WITH VALVES ASSEMBLY
MACHINE POUR PRODUIRE DES PAQUETS DE CIGARETTE AVEC UN ENSEMBLE DE VANNES

(30) Priorität: 23.07.2013 DE 102013012198
(43) Veröffentlichungstag der Anmeldung: 01.06.2016
(73) Patentinhaber: Focke & Co. (GmbH & Co. KG), 27283 Verden (DE)
(72) Erfinder: WALTER, Jan-Christian, 21073 Hamburg (DE)
(74) Vertreter: Aulich, Martin
(86) Internationale Anmeldenummer: PCT/EP2014/001761
(87) Internationale Veröffentlichungsnummer: WO 2015/010762

(56) Entgegenhaltungen:
- EP-A1- 1 069 045
- EP-A1- 2 423 112
- EP-A2- 1 240 949
- WO-A1-2009/156135
- US-A1- 2005 015 050
- US-B1- 6 586 050

## Beschreibung

Die vorliegende Erfindung betrifft eine Ventilanordnung bzw. eine Ventileinheit für fließfähige Medien, insbesondere für Heißleim, mit einem Ventilgrundkörper mit mindestens einem Verteilerkanal für fließfähige Medien sowie mit mindestens zwei insbesondere positionsfest an dem Ventilgrundkörper angeordneten Einzelventilen. Die Erfindung betrifft des Weiteren eine Vorrichtung zur Herstellung von Packungen für Zigaretten mit einer derartigen Ventilanordnung.

Bei solchen Ventilanordnungen bzw. Ventileinheiten sind regelmäßig mehrere Einzelventile an dem Ventilgrundkörper bzw. dem Ventilblock dicht nebeneinander angeordnet und in diesen fest integriert. In der Zigarettenindustrie werden derartige Ventilanordnungen unter anderem für das Aufbringen von Leim auf Packungszuschnitte etc. verwendet. Dabei wird der Leim entweder über zwei separate Leimschläuche zu den einzelnen Heißleimventilen geführt oder der Ventilgrundkörper bzw. Ventilblock verfügt über einen Sammelanschluss und über mindestens einen Verteilerkanal, an den die Einzelventilen angeschlossen sind. Nachteilig dabei ist unter anderem, dass der Abstand zwischen den beiden Einzelventilen fest vorgegeben ist. Wenn dieser Abstand geändert werden soll, etwa wenn im Rahmen eines Brandchanges ein anderes Packungsformat produziert werden soll, ist dies nicht ohne Weiteres möglich. Vielmehr muss in diesem Fall ein anderer Ventilgrundkörper mit an das neue Packungsformat angepassten Abmessungen verwendet werden. Zwar sind Lösungen bekannt geworden, bei denen die Einzelventile beweglich an dem Ventilgrundkörper gelagert sind. Diese Lagerung ist aber aufwendig, fehleranfällig und komplex. Insbesondere ist es konstruktiv aufwendig, die Einzelventile trotz ihrer Beweglichkeit bzw. Einstellbarkeit relativ zum Ventilgrundkörper mediumdicht an den Verteilerkanal anzuschließen.

Die Druckschrift US 6,586,050 zeigt eine Ventilanordnung, bei der zwei Ventile mit jeweils eigenem Ventilgrundkörper beweglich an einem gemeinsamen Führungsstab befestigt sind. Der Abstand zwischen den beiden Ventilen kann durch Verschieben der Ventile mitsamt der jeweiligen Ventilgrundkörper entlang des Führungsstabs verändert werden. Jedem Ventilgrundkörper müssen sämtliche Anschlussleitungen (Mediumzuführleitungen, Strom-/Steuerungskabel) jeweils von außen einzeln und winklig zur Richtung, in der die Ventile zueinander verschiebbar sind, zugeführt werden.

Die Druckschrift EP 1 069 045 A1 zeigt eine zumindest im Grundprinzip - einzelne, zueinander verschiebbare Leimventile mit jeweils zugeordnetem Ventilgrundkörper - annähernd vergleichbare Ventilanordnung, bei der den Grundkörpern der jeweiligen Leimventile ebenfalls sämtliche Anschlussleitungen einzeln sowie winklig zu der Richtung, in der die Ventile zueinander verschiebbar sind, zugeführt werden müssen.

Es ist Aufgabe der vorliegenden Erfindung, die eingangs erwähnte Ventilanordnung sowie die eingangs erwähnte Vorrichtung weiterzuentwickeln.

Diese Aufgabe wird gelöst durch eine Ventilanordnung bzw. eine Ventileinheit mit den Merkmalen des Anspruchs 1 sowie durch eine Vorrichtung mit den Merkmalen des Anspruchs 13.

Entsprechend ist der Ventilgrundkörper der Ventilanordnung / der Ventileinheit mehrteilig ausgebildet bzw. der Ventilgrundkörper verfügt über mindestens zwei miteinander verbundene Teilkörper. Jedem Teilkörper ist mindestens jeweils ein Einzelventil zugeordnet. Bevorzugt sind die Einzelventile dabei jeweils insbesondere fest bzw. positionsfest an dem Ventilgrundkörper angeordnet, insbesondere in diesen integriert, das heißt, relativ zu den Teilkörpern bzw. zum Ventilgrundkörper unbeweglich oder unbewegbar.

Zur Veränderung oder Anpassung des Abstandes zwischen den Einzelventilen sind aber die Teilkörper des Ventilgrundkörpers relativ zueinander translatorisch bewegbar. Die Veränderung des Abstandes zwischen den Einzelventilen wird in diesem Fall entsprechend ausschließlich durch die Veränderung des Abstandes der Teilkörper des Ventilgrundkörpers bewirkt.

Bevorzugt besteht der Ventilgrundkörper genau aus zwei Teilkörpern. Dabei können sich die mindestens zwei Einzelventile bzw. die jeweiligen Düsen der mindestens zwei Einzelventile gegenüberliegen, das heißt mit (veränderlichem) Abstand zueinander an gegenüberliegenden Seiten eines zwischen den Teilkörpern bzw. zwischen den Düsen der Einzelventile befindlichen Arbeitsbereiches angeordnet sein. Die Abmessungen des zwischen den Einzelventilen angeordneten Arbeitsbereichs verändern sich entsprechend durch Veränderung der Abstände der Teilkörper.

Die Düsen der Einzelventile sind in diesem Fall vorzugsweise jeweils auf den gemeinsamen Arbeitsbereich zugerichtet. Bevorzugt fluchten die Düsen bzw. die Düsenspitzen in diesem Fall. Sie können insbesondere in einer gemeinsamen, bevorzugt horizontalen Ebene liegen.

In dem Arbeitsbereich erfolgt dann die Beaufschlagung der mit dem Medium, insbesondere Leim, zu beaufschlagenden Gegenstände, beispielsweise einer (fast fertiggestellten) Zigarettenpackung bzw. eines entsprechenden Packungszuschnitts.

Die Erfindung ermöglicht es beispielsweise, unterschiedlich breite Zigarettenpackungen bzw. Zuschnitte zu beleimen, ohne jeweils einen neuen Ventilgrundkörper / einen neuen Ventilblock fertigen zu müssen, der entsprechend der neuen Zuschnitt- bzw. Packungsabmessungen ausgebildet ist und in den die Einzelventile in einem entsprechend angepassten Abstand integriert sind. Denn erfindungsgemäß wird der Abstand der Teilkörper so verändert, dass die an den Teilkörpern angeordneten oder in diese integrierten Einzelventile entsprechend jeweils näher an die zu beleimenden Flächen herangefahren werden können oder weiter von diesen wegbewegt werden können.

Zur Verstellung des Abstandes der Teilkörper verfügt die Ventilanordnung über eine die Relativbewegung zwischen den Teilkörpern bewirkende Verstelleinrichtung. Insbesondere kann eine die beiden Teilkörper verbindende Verstellführung vorgesehen sein, die nicht nur die Verstellung des Abstandes bewirkt, sondern zugleich die Teilkörper während der Verstellbewegung führt, um ein Verkanten der Teilkörper oder Ähnliches zu verhindern.

Erfindungsgemäß ist vorgesehen, dass die beiden Teilkörper jeweils mindestens einen Kanal aufweisen, nämlich jeweils einen Durchströmungskanal für das Medium und/oder jeweils einen Kabelkanal für Strom- und/oder Steuerungskabel. Die Teilkörper sind so ausgerichtet, dass die beiden Kanäle fluchtend (gegebenenfalls mit Abstand) einander gegenüberliegen. Ein längliches Verbindungsteil der Ventilanordnung überbrückt dann den gegebenenfalls eingestellten Abstand zwischen den Kanälen bzw. den Teilkörpern und verbindet die Kanäle. Ein solches längliches Verbindungsteil kann beispielsweise rohrartig bzw. rohrförmig ausgebildet sein.

Wichtig ist, dass die Position bzw. Lage des Verbindungsteils relativ zu den Teilkörpern anpassbar ist oder sich (automatisch) anpasst, wenn der Abstand der Teilkörper, den das Verbindungsteil überbrücken muss, verändert wird. So kann vorgesehen sein, dass das Verbindungsteil mindestens abschnittsweise in die sich gegenüberliegenden Kanäle eingreift und dort beweglich gelagert ist. Wenn dann die Teilkörper aufeinander zubewegt werden oder voneinander wegbewegt werden, wird das Verbindungsteil, insbesondere ein oder beide (freien) Enden desselben, jeweils aus dem jeweils zugeordneten Kanal herausbewegt oder in diesen hinein bewegt.

Alternativ ist natürlich auch denkbar, dass die Länge des Verbindungsteils variabel oder veränderbar ist, beispielsweise teleskopartig. Bei Veränderung des Abstandes der Teilkörper würde entsprechend die Länge des Verbindungsteils angepasst werden bzw. würde sich automatisch anpassen, ohne dass die Relativposition des oder der (freien) Enden des Verbindungsteils an den Teilkörpern bzw. in dem jeweiligen Kanal des jeweiligen Teilkörpers verändert würde.

Das Verbindungsteil kann bei der Führung der Teilkörper mitwirken, während sich die beiden Teilkörper zur Veränderung des Abstandes derselben relativ zueinander bewegen. Das Verbindungsteil kann beispielsweise Bestandteil der dann als Verstellführung ausgebildeten Verstelleinrichtung sein, wobei das Verbindungsteil in einem ersten Bereich an dem ersten Teilkörper geführt ist und in einem zweiten Bereich an dem zweiten Teilkörper. Bei dem ersten Bereich kann es sich - wie bereits angedeutet - um den Bereich eines ersten (freien) Endes des Verbindungsteils handeln, bei dem zweiten Bereich um einen Bereich eines bzw. des zweiten (freien) Endes des Verbindungsteils.

Erfindungsgemäß verfügt das eine Verbindungsteil des Weiteren über einen Verbindungskanal. Wenn das Verbindungsteil dann unter Überbrückung des Abstandes zwischen den Teilkörpern einerseits an den Durchströmungskanal für das Medium des einen Teilkörpers angeschlossen ist und andererseits an den Durchströmungskanal des anderen Teilkörpers, kann das Medium durch den Verbindungskanal des Verbindungsteils von dem Kanal des einen Teilkörpers zu dem Kanal des anderen Teilkörpers strömen. Die beiden Durchströmungskanäle der Teilkörper bilden dabei im Übrigen mindestens einen Teil des Verteilerkanals des Ventilgrundkörpers, ggf. zusammen mit dem Verbindungskanal des Verbindungsteils. In diesem Fall genügt es grundsätzlich, den Ventilgrundkörper mit einem einzigen Zufluss für das Medium auszustatten. Trotz der Veränderbarkeit des Abstandes der Teilkörper ist es dann nicht notwendig, jedes Einzelventil mit einem separaten Zufluss zu versehen.

Insofern das Verbindungsteil die Kabelkanäle der Teilkörper überbrücken soll, würden entsprechend mindestens ein Stromkabel oder mindestens ein Steuerungskabel oder beide Kabelarten durch den Verbindungskanal geführt werden können.

Im Bereich mindestens einen Endes des Verbindungsteils ist dieses an dem zugeordneten Teilkörper bevorzugt verschiebbar gelagert. Insbesondere innerhalb des diesem Ende zugeordneten Kanals des ersten Teilkörpers. Das Verbindungsteil kann auf diese Weise auch im Bereich beider Enden gelagert sein, d.h. jeweils an dem zugeordneten Teilkörper bzw. jeweils an dem zugeordneten Kanal des Teilkörpers. Die Lagerung erfolgt vorzugsweise derart, dass das Verbindungsteil translatorische Bewegungen ausführen kann. Regelmäßig ist die Kontur des jeweiligen Kanals mindestens abschnittsweise an den Lagerbereich bzw. an den entsprechenden Endbereich des Verbindungsteils angepasst.

Das Verbindungsteil ist bei einer weiteren wichtigen Ausführungsform bevorzugt derart verdrehbar in einem Kanal eines Teilkörpers gelagert, dass ein Ende des Verbindungsteils, insbesondere das diesem Kanal zugeordnete Ende, durch Drehbewegungen um die Mittelachse des Verbindungsteils in eine erste Drehrichtung aus dem diesem zugeordneten Kanal heraus bewegt wird, wodurch die beiden Teilkörper voneinander weg bewegt werden. Das genannte eine Ende des Verbindungsteils wird durch entsprechende entgegengesetzte Drehbewegungen in eine zweite Drehrichtung in den Kanal hinein bewegt, sodass die beiden Teilkörper aufeinander zu bewegt werden. Im Bereich seines anderen Endes ist das Verbindungsteil bei dieser Ausführungsform bevorzugt in Bezug auf translatorische Relativbewegungen zwischen diesem Ende und dem ihm zugeordneten Kanal positionsfest gelagert. Mit anderen Worten ist dieser Bereich des anderen Endes bzw. dieses anderen Endes relativ zu dem zugeordneten Kanal nicht verschiebbar bzw. translatorisch bewegbar. In diesem Bereich ist es allerdings bevorzugt ebenfalls drehbar gelagert.

Bei einer Alternative dazu ist das Verbindungsteil in beiden (gegenüber liegenden) Kanälen der Teilkörper jeweils derart verdrehbar gelagert, dass durch Drehbewegungen insbesondere um die Mittelachse des Verbindungsteils in eine erste Drehrichtung beide Enden des Verbindungsteils jeweils synchron aus dem jeweils zugeordneten Kanal heraus bewegt werden, sodass die Teilkörper symmetrisch zu einer Mittelebene synchron voneinander weg bewegt werden. Durch entsprechende entgegengesetzte Drehbewegungen werden beide Enden des Verbindungsteils jeweils synchron in den jeweils zugeordneten Kanal hinein bewegt, sodass die beiden Teilkörper symmetrisch zu der Mittelebene synchron aufeinander zu bewegt werden.

Das Verbindungsteil ist bevorzugt als längliche Bewegungsschraube bzw. Gewindespindel (mit Verbindungskanal) ausgebildet. In mindestens einem Bereich verfügt sie über ein Außengewinde, das mit einem Innengewinde eines Teilkörpers zur Übertragung von Drehbewegungen der Bewegungsschraube in translatorische Bewegungen zusammenwirkt. Dieses Innengewinde ist dabei vorzugsweise in einem bzw. dem diesem vorgenannten Bereich der Bewegungsschraube zugeordneten Kanal des Teilkörpers angeordnet. Regelmäßig in dem Durchströmungskanal oder in dem Kanal für die Strom- und/oder Steuerungskabel. Bei der oben beschriebenen Alternative, bei der beide Enden des Verbindungsteils synchron bewegt werden, verfügt die Bewegungsschraube an beiden Enden über ein entsprechendes Außengewinde bzw. die entsprechenden Kanäle an beiden Teilkörpern verfügen über entsprechende Innengewinde.

*Fortsetzung gemäß der ursprünglich eingereichten Beschreibung, beginnend auf Seite 7, Zeile 1 mit*. "Insbesondere, wenn das Verbindungsteil die Durchströmungskanäle der beiden Teilkörper verbindet, ..." *bis zum Schluss der Beschreibung.*

Insbesondere, wenn das Verbindungsteil die Durchströmungskanäle der beiden Teilkörper verbindet, ist das Verbindungsteil gegenüber diesen Kanälen (medium-)dicht gelagert. Dies, um ein ungewolltes Austreten des Mediums aus den Verbindungsbereichen zwischen Verbindungsteil und jeweiligem Durchströmungskanal nach außen zu verhindern.

Die Lagerung und die Abdichtung erfolgt vorzugsweise derart, dass etwaiges Spiel zwischen dem Verbindungsteil und dem jeweiligen Durchströmungskanal, das heißt Freiraum, mit dem Medium gefüllt wird, sobald dieses durch die Durchströmungskanäle fließt. Jedenfalls dann, wenn das Medium unter einem geeigneten Strömungsdruck steht. Hierzu kann beispielsweise vorgesehen sein, dass das Verbindungsteil rohrförmige Endabschnitte aufweist. Mittels umlaufender Ringdichtungen können dann die jeweiligen rohrförmigen Endabschnitte jeweils gegenüber einem entsprechend hohlzylindrischen Kanalabschnitt des entsprechenden Teilkörpers abgedichtet werden. Die ringförmigen Dichtungen würden dabei regelmäßig mit einem gewissen Abstand von den freien Enden der rohrförmigen Endabschnitte angeordnet sein. Entsprechend würde von der Dichtung in Richtung des jeweiligen freien Endes aus gesehen das Spiel bzw. der Freiraum zwischen der Außenwandung des rohrförmigen Endabschnitts und der hohlzylindrischen Innenwandung des jeweiligen Durchströmungskanals des Teilkörpers (bis zu den Ringdichtungen) mit Medium gefüllt werden können. Ein Verkippen bzw. ein Verkanten des Verbindungsteils wäre dann entsprechend ausgeschlossen.

In weiterer bevorzugter Ausbildung der Erfindung verfügt jeder Teilkörper mindestens über zwei Kanäle, nämlich einen Durchströmungskanal und einen Kabelkanal. In diesem Fall würden auch mindestens zwei Verbindungsteile verwendet werden. Nämlich ein erstes Verbindungsteil, das die Durchströmungskanäle der beiden Teilkörper miteinander verbindet und ein zweites Verbindungsteil, das die Kabelkanäle miteinander verbindet. Die Verbindungsteile können dabei jeweils so ausgebildet sein wie oben beschrieben. Wobei jedes Verbindungsteil grundsätzlich auch mehrteilig ausgebildet sein kann.

Die Ventilanordnung wird erfindungsgemäß bevorzugt für eine Vorrichtung zum Herstellen von Packungen für Zigaretten eingesetzt, insbesondere des Typs Klappschachtel. Nämlich für eine solche Verpackungsvorrichtung bzw. Verpackungsmaschine, die eine Transportbahn für Zuschnitte aus Verpackungsmaterial aufweist oder eine fortlaufende Materialbahn verarbeitet, aus der einzelne Zuschnitte abtrennbar sind. Die Ventilanordnung ist dann bevorzugt im Bereich der Transportbahn bzw. der Materialbahn angeordnet und dient zum Anbringen von Leim auf jeweils einen Zuschnitt bzw. auf die Materialbahn. Dabei sind die mindestens zwei Einzelventile zu beiden Seiten des Zuschnitts bzw. der Materialbahn angeordnet.

Weitere Merkmale der Erfindung ergeben sich aus den beigefügten Ansprüchen, aus der nachfolgenden Beschreibung eines bevorzugten Ausführungsbeispiels der Erfindung sowie aus den nachfolgenden Zeichnungen. In diesen zeigt:
- Fig. 1: eine Packung für Zigaretten des Typs Hinge-Lid in Schrägansicht mit schematischer Andeutung des Leimbilds im Bereich der Schmalseiten,
- Fig. 2: die Packung gemäß Fig. 1 in einer Seitenansicht,
- Fig. 3: eine weitere Packung für Zigaretten des Typs Hinge-Lid mit geringeren Abmessungen in einer Darstellung gemäß Fig. 2,
- Fig. 4: eine Schrägansicht einer Vorrichtung zum Herstellen von Packungen für Zigaretten,
- Fig. 5: eine Seitenansicht der Vorrichtung in Richtung Pfeil V in Fig. 4,
- Fig. 6: einen Vertikalschnitt durch die Vorrichtung entlang Schnittlinie VI - VI in Fig. 4,
- Fig. 7: die Einzelheit VII aus Fig. 6 in vergrößerter Darstellung,
- Fig. 8: einen Vertikalschnitt durch die Vorrichtung entlang Schnittlinie VIII - VIII in Fig. 5, wobei sich die Vorrichtung in einer Arbeitsstellung befindet,
- Fig. 9: den Vertikalschnitt durch die Vorrichtung entlang Schnittlinie VIII - VIII in Fig. 5, wobei sich die Vorrichtung in einer Justagestellung befindet,
- Fig. 10: den Vertikalschnitt durch die Vorrichtung entlang Schnittlinie VIII - VIII in Fig. 5, wobei sich die Vorrichtung in einer zweiten Justagestellung befindet,
- Fig. 11: einen Vertikalschnitt durch die Vorrichtung entlang Schnittlinie XI in Fig. 7,
- Fig. 12: einen Vertikalschnitt durch die Vorrichtung entlang Schnittlinie XII in Fig. 7,
- Fig. 13: einen Vertikalschnitt durch eine alternative Vorrichtung in einer Darstellung, die derjenigen der Fig. 8 entspricht.

In den Zeichnungen ist ein bevorzugter Anwendungsbereich der Erfindung gezeigt, nämlich die Fertigung von Packungen 10 für Zigaretten, insbesondere des Typs Klappschachtel.

Dieser Packungstyp besteht aus Schachtelteil 11 und Deckel 12. Das Schachtelteil 11 weist eine Schachtel-Vorderwand 13 und eine Schachtel-Rückwand 14 auf, die über eine Bodenwand 15 miteinander verbunden sind. Der Deckel 12 enthält eine Deckel-Vorderwand 16, eine Deckel-Rückwand 17 und dazwischen eine Deckel-Stirnwand 18.

Seitenwände der Packung, nämlich des Schachtelteils 11 einerseits und des Deckels 12 andererseits, bestehen aus jeweils zwei einander ganz oder teilweise überdeckenden Faltlappen. An der Schachtel-Vorderwand 13 sind seitlich außenliegende Schachtel-Seitenlappen 19 und an der Schachtel-Rückwand 14 sind seitlich innenliegende Schachtel-Seitenlappen 20 angebracht. Entsprechend sind im Bereich des Deckels 12 an der Deckel-Vorderwand 16 außenliegende Deckel-Seitenlappen 21 und an der Schachtel-Rückwand innenliegende Deckel-Seitenlappen 22 angebracht. Der Zuschnitt wird so gefaltet, dass die einander zugeordneten Seitenlappen 19 und 20 einerseits sowie 21 und 22 andererseits einander überdecken und durch Leim miteinander verbunden sind zur Bildung der Seitenwände. Weiterhin ist im vorliegen Fall ein Kragen 56 in der Packung 10 angeordnet.

Die schematisch in Fig. 4 dargestellte Vorrichtung als Teil einer Verpackungsmaschine zum Herstellen von Zigarettenpackungen des Typs Klappschachtel verfügt über einen Faltrevolver 23, eine anschließende (geradlinige) Transportbahn 24 und einen Übergaberevolver 25.

Inhalt der Packung 10 ist ein Zigarettenblock 26 in Form einer in einen Innenzuschnitt eingehüllten Zigarettengruppe. Der Zigarettenblock 26 wird im Bereich des Faltrevolvers 23 in einen Zuschnitt für die Packung 10 eingehüllt. Die weitgehend fertiggestellte Packung 10 wird in Radialrichtung aus Taschen des Faltrevolvers 23 ausgeschoben und an die Transportbahn 24 übergeben.

Bei Eintritt der Packungen 10 in die Transportbahn 24 ist der Faltprozess für den Zuschnitt weitgehend abgeschlossen, nämlich bis auf die außenliegenden Seitenlappen. 19, 21. Diese erstrecken sich flügelartig in einer oberen, horizontalen Ebene bei nach oben weisender Schachtel-Vorderwand 13 und Deckel-Vorderwand 16. Die innenliegenden Seitenlappen 20 und 22 sind bereits in eine aufrechte Ebene gefaltet unter Anlage am Packungsinhalt, also am Zigarettenblock 26.

Im Bereich der Transportbahn 24 werden die Packungen 10 mit Abstand voneinander durch einen Endlosförderer transportiert. Dieser ist vorliegend als Gurtförderer 27 ausgebildet, und zwar als Zahnriemen. An der freien Seite sind Mitnehmer 28 angeordnet, die je eine Packung 10 im Bereich der rückseitigen Bodenwand 15 erfassen und transportieren. Die Packungen 10 liegen mit ihrer Längserstreckung in Förderrichtung weisend auf dem Gurtförderer 27 und/oder auf einem in Längsrichtung der Transportbahn 24 verlaufenden Führungsprofil 29 auf.

Auch an der Oberseite der Packung 10 sind im Bereich der Transportbahn 24 Führungs- und Stützorgane vorgesehen. Die seitwärts gerichteten Faltlappen, nämlich Schachtel-Seitenlappen 19 und Deckel-Seitenlappen 21, liegen auf Schenkeln 30 des Führungsprofils 29 auf. Des Weiteren sind an der Oberseite der Packungen 10 in Förderrichtung verlaufende Führungsschienen 31 angeordnet, die die Packungen 10 in der exakten Position auf bzw. in der Transportbahn 24 halten.

Die Packungen 10 werden vorzugsweise kontinuierlich entlang der Transportbahn 24 transportiert. Dabei werden Faltlappen mit Leim versehen, im vorliegenden Falle die aufrechten innen liegenden Schachtel-Seitenlappen 20 und Deckel-Seitenlappen 22. Danach wird die Packung 10 fertig gefaltet, nämlich durch Umfalten der Schachtel-Seitenlappen 19 und Deckel-Seitenlappen 21 bis zur Anlage an den zugeordneten Seitenlappen 20, 22. Die nun fertige Packung 10 wird an das Formaggregat übergeben, nämlich an den Übergaberevolver 25.

Im Bereich der Transportbahn 24 sind mehrere Leimstationen eingerichtet. Die Vorrichtung ist dazu eingerichtet, zwei unterschiedliche Arten von Leim auf-die Packung 10 zu übertragen, nämlich Kaltleim einerseits und Heißleim (Hotmelt) andererseits. Eine erste Leimstation 32 dient zur Übertragung von Heißleim. Eine in Förderrichtung nachfolgende zweite Leimstation 33 ist zur Übertragung von Kaltleim eingerichtet.

Die erste Leimstation 32 verfügt über eine Ventilanordnung bzw. Ventileinheit 55, die zweite Leimstation 33 über eine Ventileinheit 67.

Im vorliegenden Ausführungsbeispiel verfügt die Ventileinheit 55 der ersten Leimstation 32 über zwei einzelne Leimventile 34, 35 zu beiden Seiten der Transportbahn 24. Die Leimventile 34, 35 weisen jeweils eine Leimdüse 36a bzw. 36b auf zur Übertragung von Leimpunkten 37 auf die Packung 10. Eine Besonderheit besteht darin, dass die Leimportionen in horizontaler Richtung abgegeben und auf einen aufrechten Faltlappen 20, 22 übertragen werden. Weitere Einzelheiten werden später noch näher erläutert.

Die Ventileinheit 67 der zweiten Leimstation 33 verfügt im vorliegenden Falle ebenfalls über zwei Leimventile 40, 41 zu beiden Seiten der Transportbahn 24, allerdings zur Übertragung von einzelnen Leimpunkten 42 einer anderen Leimart, nämlich Kaltleim. Die Leimventile 40, 41 der zweiten Leimstation 33 sind so ausgebildet oder angeordnet, dass zwei übereinanderliegende Punktreihen 38, 39 des Leims erzeugt werden. Wie im Vergleich der Fig. 2 und 3 ersichtlich, wird bei Packungen 10 mit einer geringeren Anzahl an Lagen von Zigaretten im Zigarettenblock 26 regelmäßig nur eine Punktreihe 38 angebracht durch entsprechende Steuerung der Leimventile 40, 41.

Die Leimpunkte 42 der ersten Leimstation 32 sind in einer unteren Ebene angebracht - bezogen auf die Transportbahn 24. Insbesondere sind die Leimpunkte 42 aus Hotmelt zwischen Leimpunkten 37 der Punktreihe 38 angebracht, also benachbart zu einem freien Rand der zur Verbindung mit den Seitenlappen 20, 22 bestimmten äußeren Seitenlappen 19, 21.

Die Leimpunkte 37, 42 können während des Stillstands der Packungen 10 durch die entsprechend ausgebildeten Leimventile 34, 35; 40, 41 übertragen werden. Im vorliegenden Fall werden die Leimpunkte 37, 42 jedoch durch die Leimventile 34, 35; 40, 41 während der Bewegung der Packungen 10 auf die Seitenlappen 20, 22 übertragen.

Im Anschluss an die Leimstation 33 gelangen die Packungen 10 in den Bereich einer Faltstation mit Faltorganen, die vorliegend als Faltweichen 43 zu beiden Seiten der Transportbahn 24 ausgebildet sind. Die geformten, schienenartigen Faltweichen 43 bewirken, dass die Seitenlappen 19, 21 während des Transport nach unten umgefaltet werden bis zur vollständigen Anlage an den Seitenlappen 20, 22. Die damit fertiggestellte Packung 10 wird abgefördert.

Die Ventileinheit 55 verfügt vorliegend über einen Ventilblock (Ventilgehäuse) bzw. einen Ventilgrundkörper 44, dem die beiden Leimventile 34, 35 zugeordnet sind. In dem Ventilgrundkörper 44 erstreckt sich ein den beiden Leimventilen 34, 35 gemeinsamer Verteilerkanal 53, durch den das Medium bzw. der Heißleim zu den eigentlichen beiden Leimventilköpfen geführt wird, von denen nur der Leimventilkopf 35a gezeigt ist, vgl. Fig. 12. Dabei wird der Ventileinheit 55 der Heißleim aus einer Heißleimquelle von außen über eine Heißleimleitung 46 zugeführt. Sowohl die Heißleimleitung 46 ist isoliert bzw. beheizt als auch der Heißleimanschluss 47 der Heißleimleitung 46. Die Ventileinheit 55 ist mittels einer steuerbaren Verstelleinheit, vorliegend einem Pneumatikzylinder 45, in Vertikalrichtung verfahrbar. Natürlich ist auch der Einsatz anderer Verstelleinheiten denkbar.

Die gegenüberliegenden Leimventile 34, 35 bzw. die Spitzen 48a, 48b ihrer Düsen 36a, 36b sind einander zugewandt und auf im Wesentlichen gleicher Höhe an dem Ventilgrundkörper 44 angeordnet. Zwischen den Leimventilen 34, 35 bzw. deren Düsenspitzen 48a, 48b ist ein ortsfestes Auffangorgan 49 positioniert. Das Auffangorgan 49 dient zur Aufnahme von Leimportionen aus Heißleim, die in einer Reinigungsstellung von den beiden Leimventilen 34, 35 abgegeben werden, um ein Verstopfen der Leimventile 34, 35 zu verhindern. Das Auffangorgan 49 ist mit Abstand zu den beiderseitigen Düsenspitzen 48a, 48b angeordnet und verhindert, dass die beiderseitigen Leimventile 34, 35 sich gegenseitig mit Leimportionen beschmutzen.

Das Auffangorgan 49 weist im vorliegenden Fall eine wandartige Gestalt mit im Wesentlichen vertikaler Erstreckung auf. Im Querschnitt verlaufen Seitenwände des Auffangorgans 49 zudem nach unten konvergierend. Auf diese Weise laufen die von beiden Leimventilen 34, 35 abgegebenen Leimportionen beiderseits am Auffangorgan 49 nach unten und tropfen von dort in ein Auffangmittel 50, insbesondere in Form einer Heißleimauffangwanne.

Die Heißleimauffangwanne als Auffangmittel 50 ist an Führungen 51 gelagert, sodass sie seitlich aus der Vorrichtung herausgezogen werden kann, um die Wanne zu entleeren und zu reinigen.

Auch den beiden Leimventilen 40, 41 der Ventileinheit 67 ist ein Auffangorgan zugeordnet, nämlich ein Auffangorgan für Kaltleimportionen. Dieses ist wie das Auffangorgan 49 für die Heißleimportionen zwischen den Leimventilen 40, 41 positioniert und fängt die von den Leimaggregaten 40, 41 abgegebenen Leimportionen auf.

Unterhalb des Auffangorgans ist wiederum ein Auffangmittel 58 für Kaltleim vorgesehen, beispielsweise in Form einer Kaltleimauffangwanne, die seitlich aus der Vorrichtung herausziehbar ist, um diese zu entleeren und zu reinigen.

Alle Organe der beiden Leimstationen 32, 33 sind in bzw. an einer gemeinsamen Schublade 59 angeordnet. Die Schublade 59 ist mit beidseitigen Schienen 60 zwischen paarweisen Gleitschuhen 61 längsverschieblich gelagert, sodass die Schublade 59 mit der gesamten Einheit seitlich aus der Vorrichtung herausgezogen werden kann, ohne dass die Relativstellung der einzelnen Organe zueinander verändert wird. Unterseitig wird die Schublade 59 dabei durch Leisten 62 auf einem Maschinenbett 63 gestützt. Unabhängig hiervon können insbesondere die Auffangmittel 50, 58 gegenüber der Einheit seitlich herausgezogen werden.

Ein weiteres funktionales Detail besteht in der Zuführung von Strom zu den Leimventilen 34, 35; 40, 41. Die Stromzuführung erfolgt gebündelt zu einem Verteilerkasten 64 seitlich in bzw. an der Schublade 59. Vom Verteilerkasten 64 aus werden die einzelnen Leimventile über Stromleitungen 65 mit Strom versorgt.

Weiterhin ist im Bereich der Leimventile 40, 41 der Ventileinheit 67 eine Einrichtung zum Ausrichten von Faltlappen der Packung 10 im Bereich des Deckels 12 angeordnet, nämlich vorliegend eine Ausrichterwelle 66. Die Ausrichterwelle 66 ist den Leimventilen 40, 41 vorgeordnet, sodass der Kaltleim auf die ausgerichteten Faltlappen aufgetragen werden kann. Die Funktionsweise der Ausrichterwelle 66 ergibt sich aus DE 100 31 319 A1.

Besonders wichtig ist nun, dass der axiale (vorliegend horizontale) Abstand der beiden Leimventile 34, 35 der Ventileinheit 55 bzw. der Abstand der beiden Düsenspitzen 36a, 36b der Leimventile 34, 35 zueinander veränderbar ist. Dies, um den Abstand beispielsweise auf unterschiedliche Packungsformate anpassen zu können, insbesondere auf unterschiedliche Breiten von Zigarettenpackungen.

In der Arbeitsstellung in Fig. 8 sind die Düsenspitzen 48a, 48b jeweils mit gleichem Abstand zu den zu beleimenden Faltlappen 20, 22 der Packung 10 angeordnet. Fig. 10 zeigt dagegen die Ventileinheit 55 bei Beleimung einer anderen Packung 10' mit im Vergleich zur Packung 10 größerer Breite. Zu erkennen ist, dass der Abstand zwischen den Leimventilen 34, 35 größer gewählt ist, um der größeren Breite der Packung 10' Rechnung zu tragen.

Um diesen größeren Abstand einstellen zu können, ist der Ventilgrundkörper 44 mehrteilig ausgebildet, vorliegend zweiteilig. Der Ventilgrundkörper 44 verfügt vorliegend über einen ersten Teilkörper 44a und einen zweiten Teilkörper 44b. Die beiden Teilkörper 44a, 44b sind zu beiden Seiten einer gemeinsamen Mittelebene angeordnet. Das Leimventil 34 ist dem ersten Teilkörper 44a zugeordnet bzw. mindestens teilweise in diesen integriert. Das Leimventil 35 dagegen ist entsprechend dem zweiten Teilkörper 44b zugeordnet bzw. mindestens teilweise darin integriert. Zwischen den beiden Teilkörpern 44a, 44b ergibt sich regelmäßig ein (horizontaler) Abstand 57. Eine Veränderung dieses Abstandes 57 führt demnach unmittelbar zur Veränderung des (horizontalen) Abstandes bzw. des Arbeitsabstandes zwischen den Leimventilen 34, 35 bzw. zwischen ihren Düsenspitzen 48a, 48b.

Der Abstand 57 kann verändert werden, indem die Teilkörper 44a, 44b im Rahmen einer Justage relativ zueinander bewegt werden, nämlich in axialer oder horizontaler Richtung entweder aufeinander zu oder voneinander weg. Um diese Bewegbarkeit zu ermöglichen, verfügt die Ventileinheit 55 über eine Verstelleinrichtung 68, vorliegend eine Verstellführung, die diese translatorischen Bewegungen erlaubt.

Die Verstelleinrichtung 68 weist ein die beiden Teilkörper 44a, 44b unter Überbrückung des Abstandes zwischen ihnen verbindendes, längliches, hülsenartiges Verbindungsteil 69 auf, vorliegend eine Bewegungsschraube.

Das Verbindungsteil 69 ist mit seinem einen, vorliegend im Wesentlichen hohlzylindrischen Ende in einem (hohlzylindrischen) Durchströmungskanal 53a des Teilkörpers 44a drehbar gelagert. Dabei ist der Außendurchmesser des Endabschnitts 70a des Verbindungsteils 69 an die Innenabmessung des entsprechenden Abschnitts des Durchströmungskanals 53a angepasst. Der Durchströmungskanal 53a ist Teil des den Leim zu den Leimventildüsen 36a, 36b führenden Verteilerkanals 53 der Ventileinheit 55.

Das andere Ende des Verbindungsteils 69 ist in einem entsprechenden (hohlzylindrischen) Durchströmungskanal 53b des Teilkörpers 44b angeordnet und dort sowohl drehbar als auch translatorisch bewegbar gelagert. Der Durchströmungskanal 53b bildet einen anderen Teil des Verteilerkanals 53. Vorliegend wird der Leim diesem Durchströmungskanal 53b von außen zugeführt über einen Zuführkanal 72, der mit dem Heißleimanschluss 47 verbunden ist.

Das Verbindungsteil 69 verfügt über einen inneren Verbindungskanal 69a, den der von dem Durchströmungskanal 53b kommende Leim durchströmt bis er zu dem Durchströmungskanal 53a des zweiten Teilkörpers 44a gelangt.

Innerhalb des Zuführkanals 72 sitzt ein Leimfilter 71. Der Zuführkanal 72 mündet dann stromab des Filters 71 in den Durchströmungskanal 53b. Die beiden Durchströmungskanäle 53a, 53b verfügen über Zweigkanäle 72a bzw. 72b, die letztlich den Leim zu den jeweiligen Ventilkammern leiten, in denen das jeweilige Verschlussorgan des jeweiligen Leimventils 34, 35 sitzt. In diesem Zusammenhang wird darauf hingewiesen, dass die Durchströmungskanäle 53a, 53b jeweils in der Mittelebene zwischen den Teilkörpern 44a, 44b zugewandte Seiten der Teilkörper 44a, 44b angeordnet sind. Diese Seiten verlaufen dabei parallel zu der Mittelebene zwischen den Teilkörpern 44a, 44b.

Die einzelnen Ventile 34, 35, vorliegend ihre Leimventilköpfe, verfügen jeweils in gewohnter Weise über ein entsprechend steuerbares, in einer Ventilkammer bewegbares Verschlussorgan, das von einer Schließstellung, in der jeweils kein Leim aus den Leimventildüsen 36a, 36b tritt, in eine Öffnungsstellung (und zurück) bewegbar ist, in der der Leim austreten kann. Vorliegend wird das jeweilige Verschlussorgan jeweils durch mindestens einen Elektromagneten betätigt, d.h. mittels mindestens einer entsprechend gesteuerten, stromdurchflossenen Spule. Die jeweiligen Ventilkammern, Verschlussorgane sowie Elektromagneten sind nicht dargestellt. Sie sind in die Leimventilköpfe integriert, die an dem Ventilgrundkörper 44 bzw. jeweils an den einzelnen Teilkörpern 44a, 44b montiert sind. Die Einzelheiten derartiger Leimventile sind bekannt und werden daher an dieser Stelle nicht nochmals erläutert.

Das Verbindungsteil 69 bzw. die Bewegungsschraube weist in einem Teilbereich bzw. Teilabschnitt, nämlich in einem dem Teilkörper 44b zugeordneten bzw. in dem Durchströmungskanal 53b angeordneten Abschnitt, ein Bewegungsaußengewinde 74 auf. Dieses greift in ein in den Durchströmungskanal 53b, nämlich einen vorderen Abschnitt desselben, integriertes, an das Bewegungsaußengewinde 74 angepasstes Bewegungsinnengewinde 75 ein bzw. wirkt mit diesem zusammen.

Der Gewindeabschnitt 74 ist dabei axial beabstandet von dem zugeordneten freien Ende des Verbindungsteils 69 angeordnet, d.h. mit Abstand zu dem Endabschnitt 70b desselben.

Die jeweiligen Endabschnitte 70a, 70b des Verbindungsteils 69 sind jeweils gegenüber den jeweils zugeordneten Durchströmungskanälen 53a, 53b abgedichtet durch im vorliegenden Fall jeweils zwei O-Ringe 76.

Das Verbindungsteil 69 verfügt des Weiteren über einen Betätigungsabschnitt 77. Dieser ist dem Teilkörper 44a zugeordnet, nämlich einem vorderen Abschnitt des Durchströmungskanals 53a.

Der Betätigungsabschnitt 77 verfügt über Betätigungsmittel, nämlich vorliegend radial umlaufend über eine Mehrzahl von in Umfangsrichtung voneinander beabstandeten Bohrungen 78.

Der Betätigungsabschnitt 77 bildet einen gegenüber dem Endabschnitt 70a nach radial außen vorstehenden, umlaufenden Abschnitt des Verbindungsteils 69. Er sitzt vorliegend im Wesentlichen passgenau in einem in die Wandung des Durchströmungskanals 53a eingelassenen, radial umlaufenden Führungsabschnitt 73. Die axialen Wandabschnitte des Führungsabschnitts 73 bilden Anschläge bzw. Anschlagsflächen für den Betätigungsabschnitt 77. Hierdurch ist eine horizontale Relativbewegung zwischen dem Verbindungsteil 69 und dem Teilkörper 44a bzw. eine axiale Relativbewegung zwischen diesen beiden Bauteilen im Wesentlichen ausgeschlossen.

Der Teilkörper 44a weist in einem dem Betätigungsabschnitt 77 zugeordneten Bereich, nämlich vorliegend in einem oberen Bereich des Führungsabschnitts 73, zudem eine (obere) Öffnung 79 auf, in die ein Teilbereich des Betätigungsabschnitts 77 eingreift bzw. eintaucht. Diese Öffnung 79 kann von außen bedarfsweise mit einem geeigneten Betätigungswerkzeug durchgriffen werden, das dann in eine der Bohrungen 78 eingreifen kann. Durch Bewegung des Betätigungswerkzeuges in Umfangsrichtung des Verbindungsteils 69 kann dann das Verbindungsteil 69, also vorliegend die Bewegungsschraube, um ihre Längsmittelachse rotiert werden. Mittels eines Arretierstifts 100 kann diese Verdrehbarkeit des Verbindungsteils verhindert werde.

Die Gewinde 74, 75 des Verbindungsteils 69 sind - wie oben bereits angedeutet - als Bewegungsgewinde ausgebildet, sodass eine in der vorgenannten Weise bewirkte Rotation des Verbindungsteils 69 um die Längsachse zu einer überlagernden, axialen Translationsbewegung des Verbindungsteils 69 führt. Konkret wird durch die Rotation, wie in Fig. 9 zu erkennen ist, der in dem Durchströmungskanal 53b des Teilkörpers 44b angeordnete Abschnitt des Verbindungsteils 69 aus dem Durchströmungskanal 53b heraus bewegt. Der bezogen auf axiale Relativbewegungen fest in dem Durchströmungskanal 53a des Teilkörpers 44a angeordnete Abschnitt des Verbindungsteils 69 dagegen wird zusammen mit dem Teilkörper 44a unter Vergrößerung des Abstandes 57 zwischen den Teilkörpern 44a, 44b von dem Teilkörper 44b weg bewegt, in der Fig. 9 nach links. Hierdurch vergrößert sich dementsprechend auch der Abstand zwischen den Düsenspitzen 48a, 48b der Ventile 34, 35.

Der Abstand zwischen den Düsen 36a, 36b kann so weit verbreitert werden, dass beispielsweise die Packung 10' größerer Packungsbreite zwischen die Düsenspitzen 48a, 48b passt, vgl. Fig. 10. Um bei der soeben beschriebenen Ausführungsform der Erfindung gemäß den Fig. 8-10 nach Vergrößerung des Abstandes zwischen den Teilkörpern 44a, 44b die Düsenspitzen 48a, 48b symmetrisch zur Mittelebene der Transportbahn 24 auszurichten, ist die Ventileinheit 55 horizontal verstellbar an dem Pneumatikzylinder 45 gelagert. Zu diesem Zweck ist der Pneumatikzylinder 45 über eine Trageinrichtung 80 mit der Ventileinheit 55 bzw. dem Ventilgrundkörper 44 verbunden.

Die Trageinrichtung 80 verfügt über ein an der Ventileinheit 55 über lösbare Befestigungsmittel 52, insbesondere Schrauben, montiertes Befestigungsteil 81, vorliegend eine (horizontale) Tragplatte. Die Befestigungsmittel 52 durchgreifen dabei an der Ventileinheit 55 angeordnete Langlöcher 92, die sich in Vertikalrichtung erstrecken. Natürlich könnten die Langlöcher auch an dem Befestigungsteil 81 angeordnet sein.

Das Befestigungsteil 81 ist zudem mittels lösbarer Befestigungsmittel 54, nämlich ebenfalls Schrauben, an dem Pneumatikzylinder 45 montiert, nämlich vorliegend an einer Tragplatte 83 des Pneumatikzylinders 45. Die Befestigungsmittel 54 durchgreifen dabei Langlöcher 93 des Befestigungsteils 81, die sich in Horizontalrichtung erstrecken. Die Langlöcher 93 könnten natürlich auch an dem Pneumatikzylinder 45 angeordnet sein.

Die axiale bzw. horizontale Relativposition der Ventileinheit 55 zum Pneumatikzylinder 45 ist einstellbar, vgl. die entsprechenden Pfeile in Fig. 11, indem zunächst die Schrauben 54 gelockert werden. Anschließend kann mittels einer Einstellschraube 94 die horizontale Relativlage des Befestigungsteils 81 zum Pneumatikzylinder 45, nämlich zu der mit diesem verbundenen Tragplatte 83, verändert werden (vgl. Fig. 11).

Auch in der vertikalen Ebene kann die Position der Ventileinheit 55 relativ zum Pneumatikzylinder 45 verändert werden. Sie kann nach oben oder unten verfahren werden oder bezogen auf die vertikale Richtung verkippt werden, vgl. die entsprechenden Pfeile in Fig. 7. Hierzu müssen die Schrauben 52 gelöst werden. Die Schrauben 52 enden an einer Halteplatte bzw. Klemmplatte 84, die für eine Klemmverbindung zwischen Ventileinheit 55 und Befestigungsteil 81 sorgt.

Unterhalb des Leimverteilerkanals 53 der Ventileinheit 55 ist in dem Ventilgrundkörper 44 ein Kabelkanal 85 angeordnet. Der Kabelkanal 85 verfügt über einen dem ersten Teilkörper 44a zugeordnet Teilkabelkanal 85a und einen dem Teilkörper 44 zugeordneten Teilkabelkanal 85b. Überbrückt werden die beiden Teilkabelkanal 85a, 85b in ähnlicher Weise wie die Durchströmungskanäle 53a, 53b durch ein weiteres (längliches) Verbindungsteil 86, nämlich im vorliegenden Fall durch eine Hülse mit innerem Verbindungskanal 86a. Die beiden Verbindungsteile 69 und 86 verlaufen parallel.

Ausgehend von einem Kabelanschluss 87, über den Kabel von außen an die Ventileinheit 55 geführt werden, konkret an den Teilkörper 44b, werden im vorliegenden Fall die Stromkabel 65 (auch Steuerungskabel sind denkbar) durch den Teilkabelkanal 85b des Teilkörpers 44b entlang des weiteren Verbindungsteils 86 geführt, nämlich durch den innen liegenden Kabelkanal 86a des weiteren Verbindungsteils 86 in den Teilkabelkanal 85a des Teilkörpers 44a. Die im Teilkörper 44a endenden Stromkabel werden zu dem Leimventil 34 geführt. Ausgehend von dem Kabelanschluss 87 werden des Weiteren Kabel unmittelbar innerhalb des Teilkörpers 44b geführt, nämlich hin zu dem Leimventil 35.

Konkret werden zum einen Stromkabel 65 zu Heizpatronen 98 geführt. Dabei ist jedem Leimventil 34, 35 jeweils eine Heizpatrone 98 zugeordnet, die die Leimventile 34, 35 bzw. den jeweiligen Teilkörper 44a, 44b des Ventilgrundkörpers 44 im Betrieb und/oder vor dem Betrieb der Ventileinheit 55 in an sich bekannter Weise erwärmen können.

Weiter werden Stromkabel 65 zu Spulensteckern 98 geführt. Jedem Leimventil 34, 35 ist jeweils ein Spulenstecker 98 zugeordnet, der jeweils mit der oder den Betätigungsspulen (Elektromagneten) des jeweiligen Leimventils 34, 35 elektrisch verbunden ist. Entsprechend werden die Betätigungsspulen über die Stromkabel 65 zur Betätigung des jeweiligen Verschlussorgans des jeweiligen Leimventils 34, 35 mit Strom versorgt.

Das dem Teilkörper 44a zugeordnete Ende des weiteren Verbindungsteils 86 ist translatorisch bewegbar in dem Teilkabelkanal 85a des Teilkörpers 44a gelagert.

An dem Teilkörper 44b ist das Verbindungsteil 86 bzw. das dem Teilkörper 44b zugeordnete Ende in Bezug auf axiale bzw. translatorische Bewegungen in ähnlicher Weise positionsfest gelagert wie das erste Verbindungsteil 69 an seinem dem Teilkörper 44a zugeordneten Ende. Entsprechend sitzt ein nach radial außen vorstehender, umlaufender Abschnitt 95 des weiteren Verbindungsteils 86 im Wesentlichen passgenau in einem in die Wandung des Teilkabelkanals 53b eingelassenen, radial umlaufenden Führungsabschnitt 96. Die axialen Wandabschnitte des Führungsabschnitts 96 bilden Anschläge bzw. Anschlagsflächen für den umlaufenden Abschnitt 95. Hierdurch ist eine horizontale bzw. axiale Relativbewegung zwischen Verbindungsteil 86 und Teilkörper 44b bzw. eine axiale Relativbewegung im Wesentlichen ausgeschlossen.

Bei der durch die Bewegung des Verbindungsteils 69 bzw. der Bewegungsschraube ausgelösten Relativbewegung der beiden Teilkörper 44a, 44b bewegt sich das entsprechende, in dem Teilkanal 85b angeordnete Ende des Verbindungsteils 86 relativ zu diesem Teilkanal 85b daher nicht. Dagegen bewegt sich das andere, im Teilkanal 85a angeordnete Ende relativ zu dem Teilkanal 85 entweder aus diesem hinaus oder in diesen hinein.

Der Vollständigkeit halber wird noch erwähnt, dass die Ventileinheit 55 über mit Belüftungsöffnungen 97 versehene Wärmeabtransportbleche 91 verfügt, die Bereiche der Teilkörper 44a, 44b überdecken und Belüftungsöffnungen 97 aufweisen, über die Abwärme der Ventileinheit 55 nach außen abgegeben werden kann. Zudem sind die Teilkörper 44a, 44b außen bereichsweise von Isolierplatten oder Isolierkappen 88 umgeben.

In Fig. 13 ist eine modifizierte Ausführungsform der Erfindung beschrieben. Soweit die Teile im Vergleich zur vorherigen Ausführungsform identisch oder funktionsgleich sind, wurden übereinstimmende Bezugszeichen verwendet.

Im Unterschied zu der zuvor beschriebenen Ausführungsform der Erfindung ist die Verstelleinrichtung 68 dabei so ausgebildet, dass die beiden Teilkörper 44a, 44b symmetrisch zu einer Mittelebene, die vorliegend mit der Mittelebene der Transportbahn 24 fluchtet, synchron aufeinander zu bzw. voneinander weg bewegt werden können.

Zu diesem Zweck weist das längliche Verbindungsteil 69 zwei Bewegungsgewindeabschnitte 74 und 74' auf, nämlich zu beiden Seiten der Mittelebene. Mit anderen Worten ist ein Gewindeabschnitt 74' dem Durchströmungskanal 53a des Teilkörpers 44a zugeordnet, der andere Gewindeabschnitt 74' dem Durchströmungskanal 53b. Entsprechend sind in beiden Durchströmungskanälen 53a, 53b angepasste Bewegungsinnengewinde 75 und 75' angeordnet.

Ein Mittelabschnitt der Bewegungsschraube 69 ist in einem separaten, zwischen den Teilkörpern 44a, 44b positionierten, orts- bzw. positonsfesten Lagerteil 89 der Ventileinheit 55 gelagert.

In diesem Lagerteil 89 ist im Übrigen auch das bei dieser Ausführungsform zweiteilig ausgebildete, weitere Verbindungsteil 86 gelagert. Konkret weist das weitere Verbindungsteil 86 zwei einzelne Verbindungsteile 90a bzw. 90b auf. Beide Verbindungsteile 90a, 90b sind jeweils mit ihrem einen Endbereich translatorisch bewegbar in den entsprechend zugeordneten Teilkanälen 85a bzw. 85b der Teilkörper 44a bzw. 44b gelagert. Mit ihrem jeweiligen anderen Endbereich sind sie bezogen auf axiale Bewegungen fest an dem Lagerteil 89 gelagert.

**Bezugszeichenliste**

| | | | |
|---|---|---|---|
| 10 | Packung | 35a | Leimventilkopf |
| 10' | Packung | 36a | Leimdüse |
| 11 | Schachtelteil | 36b | Leimdüse |
| 12 | Deckel | 37 | Leimpunkte (Kaltleim) |
| 13 | Schachtel-Vorderwand | 38 | Punktreihe (unten) |
| 14 | Schachtel-Rückwand | 39 | Punktreihe (oben) |
| 15 | Bodenwand | 40 | Leimventil (Leimstation 33) |
| 16 | Deckel-Vorderwand | 41 | Leimventil (Leimstation 33) |
| 17 | Deckel-Rückwand | 42 | Leimpunkte (Heißleim) |
| 18 | Deckel-Stirnwand | 43 | Faltweiche |
| 19 | Schachtel-Seitenlappen (außen) | 44 | Ventilgrundkörper |
| | | 44a | Teilkörper |
| 20 | Schachtel-Seitenlappen (innen) | 44b | Teilkörper |
| | | 45 | Pneumatikzylinder |
| 21 | Deckel-Seitenlappen (außen) | 46 | Heißleimleitung |
| 22 | Deckel-Seitenlappen (innen) | 47 | Heißleimanschluss |
| 23 | Faltrevolver | 48a | Düsenspitze |
| 24 | Transportbahn | 48b | Düsenspitze |
| 25 | Übergaberevolver | 49 | Auffangorgan (Heißleim) |
| 26 | Zigarettenblock | 50 | Auffangmittel (Heißleim) |
| 27 | Gurtförderer | 51 | Führung (Heißleimauffangwanne) |
| 28 | Mitnehmer | | |
| 29 | Führungsprofil | 52 | Schrauben |
| 30 | Schenkel | 53 | Verteilerkanal |
| 31 | Führungsschiene | 53a | Durchströmungskanal |
| 32 | Leimstation (Heißleim) | 53b | Durchströmungskanal |
| 33 | Leimstation (Kaltleim) | 54 | Schrauben |
| 34 | Leimventil (Leimstation 32) | 55 | Ventileinheit |
| 35 | Leimventil (Leimstation 32) | 56 | Kragen |
| 57 | Abstand | 85a | Teilkabelkanal |
| 58 | Auffangmittel (Kaltleim) | 85b | Teilkabelkanal |
| 59 | Schublade | 86 | Verbindungsteil |
| 60 | Schienen | 86a | Verbindungskanal |
| 61 | Gleitschuhe | 87 | Kabelanschluss |
| 62 | Leisten | 88 | Isolierplatten |
| 63 | Maschinenbett | 89 | Lagerteil |
| 64 | Verteilerkasten | 90a | Verbindungsteil |
| 65 | Stromleitungen | 90b | Verbindungsteil |
| 66 | Ausrichterwelle | 91 | Wärmeleitbleche |
| 67 | Ventileinheit | 92 | Langlöcher |
| 68 | Verstelleinrichtung | 93 | Langlöcher |
| 69 | Verbindungsteil | 94 | Einstellschraube |
| 69a | Verbindungskanal | 95 | Abschnitt |
| 70a | Endabschnitt | 96 | Führungsabschnitt |
| 70b | Endabschnitt | 97 | Belüftungsöffnungen |
| 71 | Filter | 98 | Heizpatronen |
| 72 | Zuführkanal | 99 | Spulenstecker |
| 72a | Zweigkanal | 100 | Arretierstift |
| 72b | Zweigkanal | | |
| 73 | Führungsabschnitt | | |
| 74 | Außengewinde | | |
| 74' | Außengewinde | | |
| 75 | Innengewinde | | |
| 75' | Innengewinde | | |
| 76 | O-Ringe | | |
| 77 | Betätigungsabschnitt | | |
| 78 | Bohrungen | | |
| 79 | Öffnung | | |
| 80 | Trageinrichtung | | |
| 81 | Befestigungsteil | | |
| 83 | Tragplatte | | |
| 84 | Halteplatte | | |
| 85 | Kabelkanal | | |

## Patentansprüche

1. Ventilanordnung für fließfähige Medien, insbesondere für Heißleim, mit einem Ventilgrundkörper (44) mit mindestens einem Verteilerkanal (53) für fließfähige Medien sowie mit mindestens zwei Einzelventilen (34, 35), insbesondere zwei bevorzugt positionsfest dem Ventilgrundkörper (44) zugeordneten Einzelventilen (34, 35), wobei der Ventilgrundkörper (44) über mindestens zwei miteinander verbundene Teilkörper (44a, 44b) verfügt, denen jeweils eines der Einzelventile (34, 35) zugeordnet ist, wobei die Teilkörpern (44a, 44b) des Ventilgrundkörpers (44) zur Veränderung des Abstandes zwischen den Einzelventilen (34, 35) relativ zueinander translatorisch bewegbar sind, wobei die beiden Teilkörper (44a, 44b) jeweils mindestens einen Kanal (53a, 53b, 85a, 85b) aufweisen, nämlich jeweils einen Durchströmungskanal für das Medium oder jeweils einen Kabelkanal für Strom- und/oder Steuerungskabel, **dadurch gekennzeichnet, dass** die fluchtend einander gegenüberliegend angeordneten Kanäle (53a, 53b, 85a, 85b) der beiden Teilkörper (44a, 44b) miteinander verbunden sind durch mindestens ein einen gegebenenfalls eingestellten Abstand zwischen den Teilkörpern (44a, 44b) überbrückendes, längliches Verbindungsteil (69, 86), dessen Position relativ zu den Teilkörpern (44a, 44b) oder dessen Länge bei einer Relativbewegung der Teilkörper (44a, 44b) an den veränderten Teilkörperabstand anpassbar ist oder sich anpasst, und wobei das mindestens eine Verbindungsteil (69, 86) über einen Verbindungskanal (69a, 86a) verfügt, durch den das Medium von dem diesem zugeordneten Kanal (53a) des ersten Teilkörpers (44a) in den dem zweiten Teilkörper (44b) zugeordneten Kanal (53b) strömen kann oder durch den mindestens ein Kabel (65) geführt ist oder geführt werden kann, das von dem einen zu dem anderen Kanal (85a, 85b) verläuft bzw. verlaufen soll.

2. Ventilanordnung gemäß Anspruch 1, **dadurch gekennzeichnet, dass** die Ventilanordnung (55) über eine die Relativbewegung zwischen den Teilkörpern (44a, 44b) bewirkende Verstelleinrichtung (68) verfügt, insbesondere eine die beiden Teilkörper (44a, 44b) verbindende Verstellführung.

3. Ventilanordnung gemäß Anspruch 1 und 2, **dadurch gekennzeichnet, dass** das Verbindungsteil (69) Bestandteil der als Verstellführung ausgebildeten Verstelleinrichtung (68) ist, wobei das Verbindungsteil (69) in einem ersten Bereich, insbesondere im Bereich eines ersten Endes, an dem ersten Teilkörper (44a, 44b) geführt ist, und in einem zweiten Bereich, insbesondere im Bereich eines zweiten Endes, an dem zweiten Teilkörper (44a, 44b), wobei bevorzugt der Bereich mindestens eines Endes des Verbindungsteils (69) in dem insbesondere mindestens abschnittsweise an die Kontur des an diesem Endbereich angepassten Kanal (53a. 53b) des entsprechenden Teilkörpers (44a, 44b) verschiebbar gelagert und darin translatorisch geführt ist.

4. Ventilanordnung gemäß Anspruch 1, **dadurch gekennzeichnet, dass** das dem ersten Teilkörper (44a, 44b) zugeordnete Einzelventil (34, 35) an den als Durchströmungskanal (53a, 53b) für das Medium ausgebildeten Kanal dieses ersten Teilkörpers (44a, 44b) angeschlossen ist und das dem zweiten Teilkörper (44a, 44b) zugeordnete Einzelventil (34, 35) an den entsprechenden, als Durchströmungskanal (53a, 53b) für das Medium ausgebildeten Kanal des zweiten Teilkörpers (44a, 44b).

5. Ventilanordnung gemäß einem oder mehreren der weiteren Ansprüche 1-4, **dadurch gekennzeichnet, dass** das Verbindungsteil (69) in einem Kanal (53b) eines Teilkörpers (44b) derart verdrehbar gelagert ist, dass ein Ende des Verbindungsteils (69) durch Drehbewegungen um die Längsachse des Verbindungsteils (69) in eine erste Drehrichtung aus dem Kanal (53a, 53b) heraus bewegbar ist, wodurch die beiden Teilkörper (44a, 44b) voneinander weg bewegt werden, und dass dieses Ende durch entsprechende entgegengesetzte Drehbewegungen in eine zweite Drehrichtung in den Kanal (53a, 53b) hinein bewegbar sind, sodass die beiden Teilkörper (44a, 44b) aufeinander zu bewegt werden.

6. Ventilanordnung gemäß Anspruch 5, **dadurch gekennzeichnet, dass** das Verbindungsteil (69) in dem anderen Kanal (53a) in Bezug auf translatorische Relationsbewegungen zwischen diesem Ende und dann diesem Ende zugeordneten Kanal (53a) positionsfest gelagert ist.

7. Ventilanordnung gemäß einem oder mehreren der weiteren Ansprüche 1-6, **dadurch gekennzeichnet, dass** das Verbindungsteil (69) in beiden Kanälen (53a, 53b) jeweils derart verdrehbar gelagert ist, dass durch Drehbewegungen insbesondere um die Mittelachse des Verbindungsteils (69) in eine erste Drehrichtung beide Enden des Verbindungsteils (69) jeweils synchron aus dem jeweils zugeordneten Kanal (53a, 53b) heraus bewegbar sind, sodass die Teilkörper (44a, 44b) symmetrisch zu einer Mittelebene synchron voneinander weg bewegt werden, und dass durch entsprechende entgegengesetzte Drehbewegungen beide Enden des Verbindungsteils (69) jeweils synchron in den jeweils zugeordneten Kanal hinein bewegbar sind, sodass die beiden Teilkörper symmetrisch zu der Mittelebene synchron aufeinander zu bewegt werden.

8. Ventilanordnung gemäß Anspruch 5, 6 oder 7, **dadurch gekennzeichnet, dass** das Verbindungsteil (69) als längliche Bewegungsschraube bzw. Gewindespindel ausgebildet ist, die in mindestens einem Bereich über ein Außengewinde verfügt, das mit einem in dem diesem Bereich zugeordneten Kanal (53a, 53b) des Teilkörpers (44a. 55b) angeordneten Innengewinde (75, 75') zur Übertragung von Drehbewegungen der Bewegungsschraube in translatorische Bewegungen zusammenwirkt.

9. Ventilanordnung gemäß einem oder mehreren der Ansprüche 1-8, **dadurch gekennzeichnet, dass** das Verbindungsteil (69) in den ihm zugeordneten Durchströmungskanälen (53a, 53b) der beiden Teilkörper (44a, 44b) jeweils gegenüber diesen Kanälen (53a, 53b) dichtend gelagert ist, insbesondere derart, dass etwaiges Spiel zwischen dem Verbindungsteil (69) und dem jeweiligen Durchströmungskanal (53a, 53b) durch mit einem geeignetem Strömungsdruck durch die Durchströmungskanäle (53a. 53b) strömendes Medium füllbar ist.

10. Ventilanordnung gemäß einem oder mehreren der Ansprüche 1-9, **dadurch gekennzeichnet, dass** jeder Teilkörper (44a, 44b) mindestens zwei Kanäle (53a, 53b, 85a, 85b) aufweist, nämlich einen Durchströmungskanal und einen Kabelkanal, und dass ein erstes Verbindungsteil (69) die Durchströmungskanäle (53a, 53b) miteinander verbindet und dass ein zweites Verbindungsteil (86) die Kabelkanäle (85a, 85b) miteinander verbindet.

11. Ventilanordnung gemäß Anspruch 10, **dadurch gekennzeichnet, dass** ein Verbindungsteil (69), insbesondere das die Durchströmungskanäle (53a, 53b) verbindende Verbindungsteil, als Teil der Verstellführung (68) ausgebildet und mindestens an einem Teilkörper (44a) entsprechend Unteranspruch 8 verstellbar gelagert ist oder an beiden Teilkörpern (44a, 44b) entsprechend Unteranspruch 10, und dass das andere Verbindungsteil (86), insbesondere das die Kabelkanäle (85a, 85b) verbindende Verbindungsteil (86), an mindestens einem Teilkörper (44a, 44b) translatorisch bewegbar gelagert ist.

12. Ventilanordnung gemäß einem oder mehreren der Ansprüche 1-11, **dadurch gekennzeichnet, dass** die beiden Düsen (36a, 36b) der Einzelventile (34, 35), insbesondere deren Dosieröffnungen, mit Abstand zueinander an gegenüberliegenden Seiten eines zwischen den Teilkörpern (44a, 44b) bzw. zwischen den Düsen (36a, 36b) der Einzelventile (34, 35) befindlichen Arbeitsbereiches angeordnet sind, in dem die Beaufschlagung der mit dem Medium zu beaufschlagenden Gegenstände (10) erfolgen kann, wobei die Abmessungen des Arbeitsbereichs durch die Veränderung des Abstandes der Teilkörper (44a, 44b) veränderbar ist.

13. Vorrichtung zum Herstellen von Packungen für Zigaretten, insbesondere des Typs Klappschachtel. (10), mit einer Transportbahn (24), insbesondere Packungsbahn, für Zuschnitte aus Verpackungsmaterial oder mit einer fortlaufenden Materialbahn, aus der Zuschnitte abtrennbar sind, wobei im Bereich der Transportbahn (24) bzw. der Materialbahn eine Ventilanordnung (55) gemäß einem oder mehreren der Ansprüche 1-12 angeordnet ist zum Aufbringen von Leim auf jeweils einen Zuschnitt bzw. auf die Materialbahn, wobei die mindestens zwei Düsen (36a, 36b) zu beiden Seiten des Zuschnitts bzw. der Materialbahn angeordnet sind.

## Claims

1. A valve arrangement for flowable media, in particular for hot glue, having a valve base member (44) having at least one distributor channel (53) for flowable media and having at least two individual valves (34, 35), in particular two individual valves (34, 35) which are preferably associated with the valve base member (44) so as to be fixed in position, wherein the valve base member (44) has at least two part-members (44a, 44b) which are connected to each other and with which one of the individual valves (34, 35) is associated, respectively, wherein the part-members (44a, 44b) of the valve base member (44) can be moved relative to each other in a translational manner in order to change the spacing between the individual valves (34, 35), wherein the two part-members (44a, 44b) each have at least one channel (53a, 53b, 85a, 85b), namely a throughflow channel for the medium or a cable channel for current and/or control cables, respectively, **characterized in that** the channels (53a, 53b, 85a, 85b), which are arranged in alignment facing each other, of the two part-members (44a, 44b) are connected to each other by means of at least one elongate connection portion (69, 86) which bridges a spacing which may have been adjusted between the part-members (44a, 44b) and whose position relative to the part-members (44a, 44b) or the length thereof can be adapted or is adapted to the changed part-member spacing during a relative movement of the part-members (44a, 44b), and wherein the at least one connection portion (69, 86) has a connection channel (69a, 86a) through which the medium can flow from the channel (53a) of the first part-member (44a) associated therewith into the channel (53b) which is associated with the second part-member (44b) or is guided or can be guided by the at least one cable (65), which extends or is intended to extend from one channel to the other (85a, 85b).

2. The valve arrangement as claimed in claim 1, **characterized in that** the valve arrangement (55) has an adjustment device (68) which brings about the relative movement between the part-members (44a. 44b), in particular an adjustment guide which connects the two part-members (44a, 44b).

3. The valve arrangement as claimed in claim 1 and 2, **characterized in that** the connection portion (69) is a component of the adjustment device (68) which is constructed as an adjustment guide, wherein the connection portion (69) is guided in a first region, in particular in the region of a first end, on the first part-member (44a, 44b), and in a second region, in particular in the region of a second end, on the second part-member (44a, 44b), wherein preferably the region of at least one end of the connection portion (69) is displaceably supported and guided in a translational manner in the channel (53a, 53b) of the corresponding part-member (44a, 44b), which channel is in particular at least partially adapted to the contour of this end region.

4. The valve arrangement as claimed in claim 1, **characterized in that** the individual valve (34, 35) which is associated with the first part-member (44a, 44b) is connected to the channel of this first part-member (44a, 44b), which channel is constructed as a throughflow channel (53a, 53b) for the medium, and the individual valve (34, 35) which is associated with the second part-member (44a, 44b) is connected to the corresponding channel of the second part-member (44a, 44b), which channel is constructed as a throughflow channel (53a, 53b) for the medium.

5. The valve arrangement as claimed in one or more of the further claims 1 to 4, **characterized in that** the connection portion (69) is rotatably supported in a channel (53b) of a part-member (44b) in such a manner that an end of the connection portion (69) can be moved out of the channel (53a, 53b) by means of rotational movements about the longitudinal axis of the connection portion (69) in a first rotation direction, whereby the two part-members (44a, 44b) are moved away from each other, and **in that** this end can be moved by means of corresponding opposing rotational movements in a second rotation direction into the channel (53a, 53b) so that the two part-members (44a, 44b) are moved toward each other.

6. The valve arrangement as claimed in claim 5, **characterized in that** the connection portion (69) is supported in the other channel (53a) so as to be fixed in position with respect to translational relative movements between this end and the channel (53a) associated with this end.

7. The valve arrangement as claimed in one or more of the other claims 1 to 6, **characterized in that** the connection portion (69) is rotatably supported in both channels (53a, 53b), respectively, in such a manner that, as a result of rotational movements, in particular about the centre axis of the connection portion (69) in a first rotation direction, both ends of the connection portion (69) can be moved synchronously out of the associated channel (53a, 53b) so that the part-members (44a, 44b) are moved synchronously away from each other symmetrically relative to a centre plane, and **in that**, as a result of corresponding opposing rotational movements, both ends of the connection portion (69) can each be moved synchronously into the associated channel so that the two part-members are moved synchronously toward each other symmetrically relative to the centre plane.

8. The valve arrangement as claimed in claim 5, 6 or 7, **characterized in that** the connection portion (69) is constructed as an elongate movement screw or threaded spindle, which in at least one region has an outer thread which cooperates with an inner thread (75, 75') which is arranged in the channel (53a, 53b) of the part-member (44a, 55b) associated with this region in order to transmit rotational movements of the movement screw into translational movements.

9. The valve arrangement as claimed in one or more of claims 1 to 8, **characterized in that** the connection portion (69) is supported in a sealing manner in the throughflow channels (53a, 53b) associated therewith of the two part-members (44a, 44b) with respect to these channels (53a, 53b), in particular in such a manner that any play between the connection portion (69) and the respective throughflow channel (53a. 53b) can be filled with medium which flows through the throughflow channels (53a, 53b) at an appropriate flow pressure.

10. The valve arrangement as claimed in one or more of claims 1 to 9, **characterized in that** each part-member (44a, 44b) has at least two channels (53a, 53b, 85a, 85b), that is to say, a throughflow channel and a cable channel, and **in that** a first connection portion (69) connects the throughflow channels (53a, 53b) to each other, and **in that** a second connection portion (86) connects the cable channels (85a, 85b) to each other.

11. The valve arrangement as claimed in claim 10, **characterized in that** a connection portion (69), in particular the connection portion which connects the throughflow channels (53a, 53b), is constructed as part of the adjustment guide (68) and is supported so as to be able to be adjusted on at least one part-member (44a) as claimed in dependent claim 8 or on both part-members (44a, 44b) as claimed in dependent claim 10, and **in that** the other connection portion (86), in particular the connection portion (86) which connects the cable channels (85a, 85b), is supported so as to be able to be moved in translation on at least one part-member (44a, 44b).

12. The valve arrangement as claimed in one or more of claims 1 to 11, **characterized in that** the two nozzles (36a, 36b) of the individual valves (34, 35), in particular the nozzle openings thereof, are arranged with spacing with respect to each other at opposing sides of an operating region which is located between the part-members (44a, 44b) or between the nozzles (36a, 36b) of the individual valves (34, 35), and in which it is possible to act on the objects (10) which are intended to be acted on with medium, wherein the dimensions of the operating region can be changed by changing the spacing of the part-members (44a, 44b).

13. A device for producing packs for cigarettes, in particular of the folding box (10) type, having a transport path (24), in particular a pack path, for blanks of packaging material or having a continuous material web from which blanks can be separated, wherein, in the region of the transport path (24) or the material web, a valve arrangement (55) as claimed in one or more of the claims 1 to 12 is arranged in order to apply glue to a blank or to the material web, respectively, wherein the at least two nozzles (36a, 36b) are arranged at both sides of the blank or the material web.

## Revendications

1. Ensemble de vannes pour des milieux fluides, en particulier pour une colle à chaud, avec un corps de base de vanne (44) avec au moins un canal de distribution (53) pour des milieux fluides ainsi qu'avec au moins deux vannes individuelles (34, 35), en particulier deux vannes individuelles (34, 35) de préférence en position fixe associées au corps de base de vanne (44), dans lequel le corps de base de vanne (44) comporte au moins deux corps partiels reliés l'un à l'autre (44a, 44b), auxquels est respectivement associée une des vannes individuelles (34, 35), dans lequel les corps partiels (44a, 44b) du corps de base de vanne (44) sont déplaçables en translation l'un par rapport à l'autre pour faire varier la distance entre les vannes individuelles (34, 35), dans lequel les deux corps partiels (44a, 44b) présentent respectivement au moins un canal (53a, 53b, 85a, 85b), à savoir respectivement au moins un canal d'écoulement pour le milieu ou respectivement un canal de câbles pour des câbles d'alimentation électrique et/ou de commande, **caractérisé en ce que** les canaux disposés en alignement en opposition l'un à l'autre (53a, 53b, 85a, 85b) des deux corps partiels (44a, 44b) sont raccordés l'un à l'autre par au moins une pièce de liaison allongée (69, 86) occupant une distance éventuellement réglée entre les corps partiels (44a, 44b), dont la position par rapport aux corps partiels (44a, 44b) ou dont la longueur peut être adaptée ou s'adapte, lors d'un mouvement relatif des corps partiels (44a, 44b), à la distance modifiée des corps partiels, et dans lequel ladite au moins une pièce de liaison (69, 86) comporte un canal de liaison (69a, 86a), à travers lequel le milieu peut s'écouler du canal (53a) du premier corps partiel (44a) associé à celui-ci au canal (53b) associé au deuxième corps partiel (44b) ou à travers lequel au moins un câble (65) est ou peut être guidé, et s'étend ou doit s'étendre du premier à l'autre canal (85a, 85b).

2. Ensemble de vannes selon la revendication 1, **caractérisé en ce que** l'ensemble de vannes (55) comporte un dispositif de déplacement (68) opérant le mouvement relatif entre les corps partiels (44a, 44b), en particulier un guide de déplacement reliant les deux corps partiels (44a, 44b).

3. Ensemble de vannes selon la revendication 1 ou 2, **caractérisé en ce que** la pièce de liaison (69) est un composant du dispositif de déplacement (68) réalisé sous forme de guide de déplacement, dans lequel la pièce de liaison (69) est guidée dans une première région, en particulier dans la région d'une première extrémité, sur le premier corps partiel (44a, 44b) et dans une deuxième région, en particulier dans la région d'une deuxième extrémité, sur le deuxième corps partiel (44a, 44b), dans lequel de préférence la région d'au moins une extrémité de la pièce de liaison (69) est supportée de façon déplaçable dans le canal (53a, 53b) du corps partiel correspondant (44a, 44b) adapté en particulier au moins en partie au contour de cette région d'extrémité et est guidé en translation dans celui-ci.

4. Ensemble de vannes selon la revendication 1, **caractérisé en ce que** la vanne individuelle (34, 35) associée au premier corps partiel (44a, 44b) est raccordée au canal de ce premier corps partiel (44a, 44b) réalisé en forme de canal d'écoulement (53a, 53b) pour le milieu et la vanne individuelle (34, 35) associée au deuxième corps partiel (44a, 44b) est raccordée au canal correspondant du deuxième corps partiel (44a, 44b) réalisé en forme de canal d'écoulement (53a, 53b) pour le milieu.

5. Ensemble de vannes selon une ou plusieurs des autres revendications 1 à 4, **caractérisé en ce que** la pièce de liaison (69) est supportée de façon rotative dans un canal (53b) d'un corps partiel (44b), de telle manière qu'une extrémité de la pièce de liaison (69) puisse être déplacée hors du canal (53a, 53b) par des mouvements de rotation autour de l'axe longitudinal de la pièce de liaison (69) dans un premier sens de rotation, les deux corps partiels (44a, 44b) étant ainsi écartés l'un de l'autre, et que cette extrémité puisse être déplacée à l'intérieur du canal (53a, 53b) par des mouvements de rotation opposés correspondants dans un deuxième sens de rotation, de telle manière que les deux corps partiels (44a, 44b) se déplacent l'un vers l'autre.

6. Ensemble de vannes selon la revendication 5, **caractérisé en ce que** la pièce de liaison (69) est supportée en position fixe dans l'autre canal (53a) par rapport à des mouvements relatifs de translation entre cette extrémité et le canal (53a) associé à cette extrémité.

7. Ensemble de vannes selon une ou plusieurs des autres revendications 1 à 6, **caractérisé en ce que** la pièce de liaison (69) est supportée de façon rotative respectivement dans les deux canaux (53a, 53b), de telle manière que par des mouvements de rotation en particulier autour de l'axe central de la pièce de liaison (69) dans un premier sens de rotation les deux extrémités de la pièce de liaison (69) soient déplaçables respectivement de façon synchrone hors du canal respectivement associé (53a, 53b), de telle manière que les corps partiels (44a, 44b) soient écartés l'un de l'autre de façon synchrone symétriquement par rapport à un plan médian, et que les deux extrémités de la pièce de liaison (69) puissent être déplacées respectivement de façon synchrone dans le canal respectivement associé par des mouvements de rotation opposés correspondants, de telle manière que les deux corps partiels soient déplacés l'un vers l'autre de façon synchrone symétriquement par rapport au plan médian.

8. Ensemble de vannes selon la revendication 5, 6 ou 7, **caractérisé en ce que** la pièce de liaison (69) est réalisée en forme de vis de déplacement ou de broche filetée allongée, qui comporte dans au moins une région un filet extérieur, qui coopère avec un filet intérieur (75, 75') disposé dans le canal (53a, 53b) du corps partiel (44a, 44b) associé à cette région, pour la transmission de mouvements de rotation de la vis de déplacement en mouvements de translation.

9. Ensemble de vannes selon une ou plusieurs des revendications 1 à 8, **caractérisé en ce que** la pièce de liaison (69) est supportée dans les canaux d'écoulement (53a, 53b) des deux corps partiels (44a, 44b) qui lui sont associés de façon étanche par rapport à ces canaux (53a, 53b), en particulier de telle manière qu'un jeu éventuel entre la pièce de liaison (69) et le canal d'écoulement respectif (53a, 53b) puisse être rempli avec un milieu s'écoulant à travers les canaux d'écoulement (53a, 53b) avec une pression d'écoulement appropriée.

10. Ensemble de vannes selon une ou plusieurs des revendications 1 à 9, **caractérisé en ce que** chaque corps partiel (44a, 44b) présente au moins deux canaux (53a, 53b, 85a, 85b), à savoir un canal d'écoulement et un canal de câbles, et **en ce qu'**une première pièce de liaison (69) relie l'un à l'autre les canaux d'écoulement (53a, 53b) et **en ce qu'**une deuxième pièce de liaison (86) relie l'un à l'autre les canaux de câbles (85a, 85b).

11. Ensemble de vannes selon la revendication 10, **caractérisé en ce qu'**une pièce de liaison (69), en particulier la pièce de liaison reliant les canaux d'écoulement (53a, 53b), est réalisée sous la forme d'une partie du guide de déplacement (68) et est supportée de façon déplaçable sur un corps partiel (44a) selon la revendication dépendante 8 ou sur les deux corps partiels (44a, 44b) selon la revendication dépendante 10, et **en ce que** l'autre pièce de liaison (86), en particulier la pièce de liaison (86) reliant les canaux de câbles (85a, 85b), est supportée de façon déplaçable en translation sur au moins un corps partiel (44a, 44b).

12. Ensemble de vannes selon une ou plusieurs des revendications 1 à 11, **caractérisé en ce que** les deux injecteurs (36a, 36b) des vannes individuelles (34, 35), en particulier leurs orifices d'injection, sont disposés à distance l'un de l'autre sur des côtés opposés d'une zone de travail se trouvant entre les corps partiels (44a, 44b) ou entre les injecteurs (36a, 36b) des vannes individuelles (34, 35), dans laquelle on peut procéder à l'exposition des objets (10) à exposer au milieu, dans lequel les dimensions de la zone de travail peuvent être modifiées par la modification de la distance des corps partiels (44a, 44b).

13. Dispositif pour fabriquer des paquets de cigarettes, en particulier du type de boîte à rabat (10), avec une bande de transport (24), en particulier une bande de paquets, pour des coupons de matériau d'emballage ou avec une bande de matériau en mouvement, dans laquelle on peut découper des coupons, dans lequel un ensemble de vannes (55) selon une ou plusieurs des revendications 1 à 12 est disposé dans la région de la bande de transport (24) ou de la bande de matériau pour l'application de colle respectivement sur un coupon ou sur la bande de matériau, dans lequel lesdits au moins deux injecteurs (36a, 36b) sont disposés sur les deux côtés du coupon ou de la bande de matériau.
